# EUROPÄISCHE PATENTANMELDUNG

(11) **EP 0 060 350 A1**
(43) Veröffentlichungstag der Anmeldung: **22.09.1982**
(21) Anmeldenummer: 81110819.0
(22) Anmeldetag: 29.12.1981
(51) Int. Cl.: H01R 9/26

(54) **Anordnung zum Befestigen von Steckverbindern**

(30) Priorität: 13.03.1981 DE 3109679
(71) Anmelder: Daut & Rietz KG Fabrik für Elektrofeinmechanik GmbH & Co, D-8500 Nürnberg (DE)
(72) Erfinder: Ballmann, Reinhold, D-8500 Nürnberg (DE)
(74) Vertreter: Göbel, Matthias, Dipl.-Ing.

(57) **Zusammenfassung**

Bei einer Anordnung zum Befestigen von Steckverbindern, insbesondere an Baugruppenträgern oder Einschubrahmen für Schaltschränke od.dgl., bei der die Steckverbinder mittels an den stirnseitigen Enden angeordneten Ansätzen (4) an Lochschienen (1) der Baugruppenträger oder Einschubrahmen abgestützt und durch Klemmittel gehalten sind, sind zu einer verschiebungsfreien Befestigung der Steckverbinder durch einen einfachen Steckvorgang die Ansätze (4) auf der den Lochschienen (1) zugewandten Seite mit mindestens einem in die Lochungen (2) der Lochschienen (1) eintauchenden Steckzapfen (5) versehen und jedem Ansatz (4) ist ein am Steckverbinderkörper (3') angeordneter, sich auf die Rückseite der Lochschiene (1) federnd elastisch abstützender Spreizlappen (6) zugeordnet.

## Beschreibung

Die Erfindung betrifft eine Anordnung zum Befestigen von Steckverbindern, insbesondere an Baugruppenträgern oder Einschubrahmen für Schaltschränke od.dgl., bei der die Steckverbinder mittels an den stirnseitigen Enden angeordneten Ansätzen an Lochschienen der Baugruppenträger oder Einschubrahmen abgestützt und durch Klemmittel gehalten sind.

Es ist bekannt in den stirnseitigen Ansätzen der Steckverbinder Befestigungsbohrungen vorzusehen und die Steckverbinder mittels durch die Befestigungsbohrungen und die Lochungen der Lochschienen greifende Verschraubungen an den Lochschienen festzulegen. Abgesehen davon, daß die Verschraubungen nur umständlich und vielfach schwierig zu betätigen sind, erfordern sie auch einen relativ großen Zeitaufwand.

Es ist Aufgabe der Erfindung Maßnahmen zum schnellen und handlichen Befestigen der Steckverbinder zu schaffen.

Diese Aufgabe ist erfindungsgemäß dadurch gelöst, daß die Ansätze auf der den Lochschienen zugewandten Seite mindestens einen in die Lochungen der Lochschienen eintauchenden Steckzapfen fest aufweisen und daß jedem Ansatz ein am Steckverbinderkörper angeordneter, sich auf die Rückseite der Lochschiene federnd elastisch abstützender Spreizlappen zugeordnet ist. Die erfindungsgemäße Anordnung gibt so die Möglichkeit zu einer verschiebungsfreien Befestigung der Steckverbinder mittels eines einfachen Steckvorgangs. Die zunächst durch eine senkrecht zur Ansteckrichtung der Steckverbinder wirkende Komponente der Ansteckkraft zurückgebogenen und nach dem Anstecken hinter die Lochschienen selbsttätig abschwenkenden Spreizlappen sorgen für eine Fixierung der Steckverbinder in Steckrichtung, während die Steckzapfen durch Eingreifen in den Lochungen zu einer verschiebungsfreien Halterung der Steckverbinder in der Ebene der Lochschienen führen. Es versteht sich, daß beliebige Feder- oder Messerleisten und Lochschienen mit beliebiger Gestaltung, z.B. in abgekröpfter oder flacher Form, durch die Anordnung aneinander befestigt werden können.

Zweckmäßig weisen die Ansätze zwei Steckzapfen auf, die bevorzugt im Abstand von drei Lochungen der Lochschienen ausgebildet sind. Gemäß einer weiteren Ausführung weisen die Ansätze je zwei Steckzapfen und ein Befestigungsloch auf, wodurch die zusätzliche Möglichkeit gegeben ist, die Befestigung der Steckverbinder wahlweise durch eine zusätzliche Verschraubung zu ergänzen.

Außerdem ist noch vorgesehen, die den Steckverbinderkörper abgewandte Seite der Lappen zur Erleichterung des Ansteckvorganges als Anlauffläche auszubilden. Auch hat sich als vorteilhaft erwiesen, wenn die Steckzapfen zum freien Ende hin konisch mit abnehmender Durchmessergröße gestaltet sind.

Die Erfindung ist anhand von Ausführungsbeispielen in der Zeichnung verdeutlicht.

Es zeigen:
Figur 1 eine Federleiste mit Lochschienen in Seitenansicht,
Figur 2 eine Federleiste und Lochschiene in Draufsicht,
Figur 3 eine Federleiste in Unteransicht,
Figur 4 ein Teilstück einer Federleiste vergrößert,
Figur 5 eine Stirnseite einer Federleiste in Ansicht und
Figur 6 ein Teilstück einer Federleiste in abgewandelter Ausführung und Unteransicht.

In den Fig. sind mit 1 abgekröpfte Lochschienen eines nicht näher dargestellten Baugruppenträgers oder Einschubrahmens bezeichnet. Die Lochschienen 1 weisen in bekannter Weise eine Anzahl in Reihe ausgebildete Lochungen 2 auf. An den Lochschienen sind, wie in Fig. 1 und 2 gezeigt, Federleisten 3 befestigt. Erfindungsgemäß weist jeder der stirnseitigen Ansätze 4 der Federleisten 3 zwei bevorzugt konische Steckzapfen 5 (Fig. 5) auf, die in die Lochungen 2 der Lochschienen 1 zur verschiebungsfreien Festlegung der Federleiste 3 eintauchen. Den Ansätzen 4 sind am Federleistenkörper 3' angeformte Spreizlappen 6 zugeordnet, die die Lochschienen rückseitig federnd elastisch hinterfassen und sich an diesen abstützen. Der Federleistenkörper 3' ist mittels der Steckzapfen 5 in der Ebene der Lochschienen 1 fixiert, während die Spreizlappen 6 den Federleistenkörper 3' in Steckrichtung an den Loschienen 1 festlegen.

Zur Befestigung der Federleiste 3 an den Lochschienen 1 bedarf es eines einfachen Steckvorganges. Dabei werden die Spreizlappen 6 (Fig. 4) zunächst nach innen eingebogen (gestrichelte Stellung) und schwenken nachfolgend selbsttätig in die in den Fig. 1 und 4 vo-11 ausgezeichnete Haltestellung zurück. Beim Ausführungsbeispiel weisen die Ansätze mittig zwischen den Steckzapfen 5 Befestigungslöcher 7 für die zusätzliche Durchführung von Befestigungsschrauben auf. Die Federleiste ist so wahlweise mittels der Steckzapfen 5 in Verbindung mit den Spreizlappen 6 an Lochschienen 1 bzw. durch die Steckzapfen 5 und Spreizlappen 6 in Verbindung mit einer Verschraubung (nicht gezeigt) zu befestigen.

Die Federleiste 3 der Fig. 6 ist abweichend an den Ansätzen 4 mit einem einzigen Steckzapfen versehen. Es versteht sich, daß ein einziger Steckzapfen 5 bereits zur Fixierung der Federleiste 3 in der Ebene der Lochschiene 1 ausreicht. Gleichfalls vorgesehene Spreizlappen 6 ermöglichen die Festlegung der Federleiste 3 in Steckrichtung,Es entspricht dem Erfindungsgedanken, daß auch anderweitig beliebige Kontaktleisten, die mit einem Gegenstück einen Steckverbinder bilden, durch die Anordnung an Schienen festlegbar sind.

## Patentansprüche

l. Anordnung zum Befestigen von Steckverbindern, insbesondere an Baugruppenträgern oder Einschubrahmen für Schaltschränke od.dgl., bei der die Steckverbinder mittels an den stirnseitigen Enden angeordneten Ansätzen an Lochschienen der Baugruppenträger oder Einschubrahmen abgestützt und durch Klemmittel gehalten sind, dadurch gekennzeichnet, daß die Ansätze (4) auf der den Lochschienen (1) zugewandten Seite mindestens einen in die Lochungen (2) der Lochschienen (1) eintauchenden Steckzapfen (5) fest aufweisen und daß jedem Ansatz (4) ein am Steckverbinderkörper (3') angeordneter, sich auf die Rückseite der Lochschiene (1) federn elastisch abstützender Spreizlappen

(6) zugeordnet ist. 2. Anordnung nach Patentanspruch 1, dadurch gekennzeichnet, daß die Ansätze (4) zwei Steckzapfen (5) aufweisen, die im Abstand von drei Lochungen (2) der Lochschienen (1) ausgebildet sind.

3. Anordnung nach Patentanspruch 1 und 2, dadurch gekennzeichnet, daß die Ansätze (4) je zwei Steckzapfen (5) und mittig zwischen diesen ein B efestigungsloch (7) aufweisen.

4. Anordnung nach Patentanspruch 1, dadurch gekennzeichnet, daß die dem Steckverbinderkörper (3') abgewandten Seiten der Spreizlappen (6) als Anlaufflächen ausgebildet sind.
